# EUROPÄISCHE PATENTSCHRIFT

(11) **EP 0 296 515 B1**
(45) Veröffentlichungstag und Bekanntmachung des Hinweises auf die Patenterteilung: **19.02.1992**
(21) Anmeldenummer: 88109762.0
(22) Anmeldetag: 18.06.1988
(51) Int. Cl.: E06B 1/02

(54) **Montagezarge für Fenster oder Türen in zweischaligem Mauerwerk**
Mounting case for windows or doors in two-shell masonry
Châssis de montage pour fenêtres ou portes dans maçonnerie à deux coques

(30) Priorität: 23.06.1987 DE 3720691
(43) Veröffentlichungstag der Anmeldung: 28.12.1988
(73) Patentinhaber: HELMITIN GMBH, D-6780 Pirmasens/Pfalz (DE)
(72) Erfinder: Boxem, Bert, NL-9744 GM Hoogkerk (NL)
(74) Vertreter: Patentanwälte Möll und Bitterich

(56) Entgegenhaltungen:
- EP-A- 0 180 447
- DE-A- 2 921 869
- GB-A- 2 080 358

## Beschreibung

Die Erfindung betrifft eine Montagezarge zur Befestigung von Fenstern und/oder Türen in öffnungen von Bauwerken mit zweischaligem Mauerwerk gemäß dem Oberbegriff des Anspruchs 1.

Gebäude mit zweischaligem Mauerwerk sind weit verbreitet. Erinnert sei beispielsweise an Häuser mit vorgesetzter Klinkerfassade. Die Montage von Fenstern oder Türen macht bei derartigem zweischaligem Mauerwerk jedoch gewisse Probleme. Der Zwischenraum zwischen Mauer-Innenschale und Mauer-Außenschale muß unter Verwendung von Brettern oder Balken überbrückt und mit Folie gegen Feuchtigkeit abgedeckt werden. Erst dann können die Holz- oder Kunststoffenster montiert werden. Anschließend muß das ganze verputzt werden.

Aus der DE-A-29 21 869 ist eine vorgefertigte Fensterlaibung bekannt, bestehend aus einem inneren Laibungsabschnitt, einem äußeren Laibungsabschnitt und einem dazwischen angeordneten Isolierteil. Letzteres besteht aus einem stranggepreßten Kunststoff-Hohlprofil mit etwa L-förmigem Querschnitt und mehreren Kammern. Diese vorgefertigte Laibung ist auch zur Verwendung bei zweischaligem Mauerwerk geeignet. Der innere Laibungsabschnitt wird mit dem Innenmauerwerk, der äußere Laibungsabschnitt mit Verblendsteinen ummauert. Hohlräume zwischen Mauerwerk und Laibungsabschnitten werden mit Mörtel ausgefüllt. In der so am Mauerwerk befestigten Laibung kann anschließend eine herkömmliche Fenster- oder Türenzarge montiert werden.

Diese bekannte Laibung bietet zwar den Vorteil einer thermischen Isolierung zwischen Innenteil und Außenteil, ihre Verarbeitung ist jedoch recht umständlich. So bestehen die Laibungsteile aus faserverstärktem Kunststoff, der erheblich problematischer bei der Verarbeitung zum Fertigteil ist. Der wesentliche Nachteil besteht darin, daß zur Montage der Laibung im Mauerwerk mit Steinen und Mörtel bzw. Beton gearbeitet werden muß.

Der vorliegenden Erfindung liegt daher die Aufgabe zugrunde, eine Montagezarge anzugeben, die ebenfalls industriell herstellbar ist, in einfacher Weise an die Abmessungen des Gebäudes, d. h. der Fenster- oder Türöffnungen angepaßt werden kann, sich einfach, schnell und sicher montieren läßt und insbesondere den trockenen Anschluß am Mauerwerk ermöglicht.

Diese Aufgabe wird gelöst durch eine gattungsgemäße Montagezarge mit den Merkmalen gemäß Kennzeichen des Anspruchs 1.

Die erfindungsgemäße Montagezarge läßt sich wie die eigentlichen Fensterprofile fabrikmäßig durch Extrusion, Strangpressen oder dergleichen vorfertigen und wie die Fensterprofile an die Bauwerksabmessungen anpassen. Sie überbrückt den Zwischenraum zwischen Innenschale und Außenschale des Mauerwerks und dichtet diesen gegen eindringende Feuchtigkeit ab. Sie kann einerseits mit Dübeln und Schrauben, andererseits mit vorbereiteten Ankern sicher am Mauerwerk befestigt werden. Für die eigentliche Montage der Fenster oder Türen bietet sie exakte Montagebedingungen, wobei Befestigung und Abdichtung auf die gleiche Weise erfolgen können, wie sie sich bei Fenstern oder Türen bereits bewährt hat, so daß nachträgliche Verputzarbeiten völlig entfallen.

Gemäß einer bevorzugten Weiterbildung der Erfindung besteht der Profilstab aus Kunststoff, insbesondere extrudiertem Thermoplast. Herstellung und Verarbeitung der erfindungsgemäßen Montagezarge erfolgen also in einer seit Jahrzehnten bewährten Technik.

Gemäß einer bevorzugten Weiterbildung der Erfindung ist das Ende des längeren L-Schenkels an der dem Mauerwerk zugewandten Seite mit einer Ankerhaltenut ausgerüstet. Dies ermöglicht eine verdeckte Befestigung der Montagezarge an der Außenschale des Mauerwerks.

Gemäß einer Ausgestaltung der Erfindung ist die Breite der Ankerhaltenut an das Ende der äußeren Fensterbank angepaßt. Auf diese Weise läßt sich der immer problematische Anschluß zwischen Zarge und Fensterbank besonders elegant lösen. Probleme mit der Abdichtung gegen eindringende Feuchtigkeit treten nicht mehr auf.

Um der Montagezarge ein elegantes Aussehen zu geben, ist der die Montagefläche nach außen begrenzende Anschlag außenseitig nach Art eines Wetterschenkels abgeschrägt.

Um auch im Bereich der Mauer-Innenschale eine trockene, gute Abdichtung zu erreichen, ist der kurze L-Schenkel mit Dichtungen gegen die Mauer-Innenschale und gegebenenfalls gegen die innere Fensterbank abgedichtet.

Anhand der Zeichnungen soll die Erfindung in Form eines Ausführungsbeispiels näher erläutert werden. Es zeigen
- Fig. 1: einen Teilschnitt durch einen Fenster- oder Türenanschluß unter Verwendung einer erfindungsgemäßen Montagezarge im Wand- oder Deckenbereich,
- Fig. 2: einen Teilschnitt durch einen Fenster- oder Türenanschluß unter Verwendung einer erfindungsgemäßen Montagezarge im Bereich des Fensterbretts und
- Fig. 3: einen Querschnitt durch eine Montagezarge.

In Fig. 1 erkennt man Innenschale 1 und Außenschale 2 eines zweischaligen Mauerwerks im Bereich einer Fenster- oder Türöffnung. Zwischen Innenschale 1 und Außenschale 2 besteht ein Zwischenraum 3, der wenigstens teilweise mit Isoliermaterial 4 gefüllt ist.

Der Zwischenraum 3 ist im Bereich der Fenster- oder Türöffnung mit einer Montagezarge 5 bestückt, deren Abmessungen an die Abmessungen des Mauerwerks angepaßt ist, gleichwohl jedoch eine gewisse Variation ermöglicht.

Die Montagezarge 5 hat einen etwa L-förmigen Querschnitt. Mit ihrem einen, vorzugsweise dem kurzen, L-Schenkel wird sie mit Hilfe von Dübeln 6 und Schrauben 7 an die Außenseite der Mauer-Innenschale 1 geschraubt. Dichtungen 11, 30 gewährleisten die Abdichtung gegen Luftzug und Feuchtigkeit.

Das Ende des anderen, vorzugsweise des längeren L-Schenkels stützt sich auf der Maueraußenschale 2 ab. An seiner Unterseite befindet sich eine Ankernut 9, so daß mit Hilfe von Ankern 8 eine sichere Verbindung zwischen Mauer-Außenschale 2 und Montagezarge 5 möglich ist, ohne daß die Optik gestört wird. Eine Dichtung 10 stellt auch hier die Abdichtung gegen Luftzug und Feuchtigkeit sicher.

Die in Fig. 1 dargestellte Montage ist speziell für Neubauten geeignet, wo die Montagezarge 5 an die Mauer-Innenschale 1 angeschraubt werden kann, bevor die Außenschale 2 erstellt ist. Für einen nachträglichen Einbau, beispielsweise bei der Altbausanierung, muß eine andere Befestigungsmöglichkeit vorgesehen werden.

Sobald die Montagezarge 5 an Mauer-Innenschale 1 und Mauer-Außenschale 2 befestigt ist, können Fenster oder Tür montiert werden. Dazu wird eine übliche Fenster- bzw. Türzarge 12 unter Zwischenlage von Montageklötzen 13 in die Montagezarge 5 von innen eingeschoben. Auf der Außenseite wird die Montagefläche von einem Anschlag 26, der nach Art eines Wetterschenkels abgeschrägt und mit einer Lippendichtung 14 ausgerüstet ist, begrenzt.

Die Fenster- oder Türzarge 12 wird auf der Innenseite von einer Klemmleiste 15 mit Lippendichtung 16 gehalten. An dieser Fenster- bzw. Türzarge 12 wird dann in an sich bekannter Weise über ein Rahmenprofil 17 eine Isolierglasscheibe 18 mit Hilfe einer Glashalteleiste 19 befestigt.

Mechanischer Halt und Befestigung erfolgen allein durch Anschlag 26, Lippendichtungen 13, 16 bzw. Klemmleiste 15. Verputzarbeiten sind nicht erforderlich.

Fig. 2 zeigt die Montage im Bereich des Fensterbretts. Die Montagezarge 5 ist mit Hilfe der Schrauben 7 an der Mauer-Innenschale 1 befestigt. Auf der Mauer-Außenschale 2 stützt sich die Montagezarge 5 jetzt jedoch nicht unmittelbar ab, sondern mit Hilfe von Abstandsankern 23.

Ein äußeres Fensterbrett 21, welches auf seiner Unterseite gegen die Mauer-Außenschale 2 mit Isoliermaterial 22 unterfüttert ist, greift mit seinem Ende 24 von unten in die Ankerhaltenut 9, deren Breite an die Abmessungen des Fensterbankendes 24 angepaßt ist. Eine Abdichtung 25 verhindert das Eindringen von Zugluft und Feuchtigkeit.

Auf der Innenseite ist die Montagezarge 5 durch die Lippendichtung 11 gegen ein inneres Fensterbrett 20 abgedichtet.

Die in Fig. 2 dargestellte Montageform mit Hilfe von Abstandsankern 23 erlaubt den Einsatz der Montagezarge auch bei Altbauten, da die Befestigungsschrauben 7 zugänglich sind.

Fig. 3 schließlich zeigt einen Querschnitt durch den Profilstab der Montagezarge 5. Der Querschnitt ist im wesentlichen L-förmig und zur Verbesserung der Stabilität sowie der Wärmedämmung in mehrere Kammern unterteilt. Der kürzere L-Schenkel 28 dient üblicherweise zur Befestigung an der Mauer-Innenschale. Er besitzt vorbereitete Schraubbohrungen 7′ sowie Dichtungsnuten 11′, 30′ .

Der üblicherweise längere L-Schenkel 29, der den Zwischenraum zwischen Mauer-Innenschale und -Außenschale übergreift, ist mit seinen Abmessungen an das Mauerwerk angepaßt, gleicht jedoch gewisse Toleranzen ohne weiteres aus. An seinem äußeren Ende erkennt man unterseitig die Ankerhaltenut 9. Oberseitig erkennt man den nach Art eines Wetterschenkels abgeschrägten Anschlag 26 mit einer Lippendichtungsnut 14′ .

Der Anschlag 26 begrenzt auf der einen Seite eine Montagefläche 27, die auf der anderen Seite durch eine Klemmleistennut 15′ begrenzt ist. Die eigentliche Fenster- bzw. Türenzarge wird von innen in die vorbereitete Montagezarge 5 eingeschoben und auf der Außenseite vom Anschlag 26, auf der Innenseite von der in die Klemmleistennut 15′ eingesetzten Klemmleiste gehalten.

## Patentansprüche

1. Montagezarge zur Befestigung von Fenstern (18) und/oder Türen in öffnungen von Bauwerken mit zweischaligem Mauerwerk (1, 2),
- bestehend aus einem Profilstab (5) mit im wesentlichen L-förmigem Querschnitt und mehreren Kammern,
- der längere L-Schenkel (29) weist eine Montagefläche (27) für einen trockenen Anschluß der Fenster- oder Türzarge (17) auf,
- die Montagefläche (27) ist einerseits von einem Anschlag (26) begrenzt,
gekennzeichnet durch folgende Merkmale:
- der kürzere L-Schenkel (28) dient zur Befestigung der Zarge (5) auf der Außenseite der Mauer-Innenschale (1),
- und weist vorbereitete Bohrungen (7') für Befestigungsschrauben (7) auf,
- der längere L-Schenkel (29) übergreift den Spalt (3) zwischen Mauer-Innenschale (1) und Mauer-Außenschale (2),
- und ist zur Befestigung mit Ankern (8) an der Mauer-Außenschale (2) vorgerichtet,
- die Montagefläche (27) ist andererseits von einer Klemmleistennut (15') begrenzt.

2. Montagezarge nach Anspruch 1, gekennzeichnet durch folgendes Merkmal:
- der Profilstab (5) besteht aus Kunststoff, insbesondere extrudiertem Thermoplast.

3. Montagezarge nach Anspruch 1 oder 2, gekennzeichnet durch folgendes Merkmal:
- das Ende des längeren L-Schenkels (29) ist an der dem Mauerwerk (2) zugewandten Seite mit einer Ankerhaltenut (9) ausgerüstet.

4. Montagezarge nach Anspruch 3, gekennzeichnet durch folgendes Merkmal:
- die Breite der Ankerhaltenut (9) ist an das Ende (24) der äußeren Fensterbank (21) angepaßt.

5. Montagezarge nach einem der Ansprüche 1 bis 4, gekennzeichnet durch folgendes Merkmal:
- der die Montagefläche (27) begrenzende Anschlag (26) ist außenseitig nach Art eines Wetterschenkels abgeschrägt.

6. Montagezarge nach einem der Ansprüche 1 bis 5, gekennzeichnet durch folgendes Merkmal:
- der kurze L-Schenkel (28) ist mit Dichtungen (11, 30) gegen die Mauer-Innenschale (1) und gegebenenfalls gegen die innere Fensterbank (20) abgedichtet.

## Claims

1. A mounting frame for securing windows (18) and/or doors in the apertures of buildings having cavity walls (1, 2),
- comprising a profile member (5) of substantially L-shaped cross-section and having a plurality of chambers,
- the longer L-limb (29) having a mounting surface (27) for a dry connection of the window or door frame (17),
- the mounting surface (27) being bounded on one side by an abutment (26), characterised by the following features:
- the shorter L-limb (28) serves for securing the frame (5) on the outside of the wall inner leaf (1),
- and has prepared bores (7') for fastening screws (7),
- the longer L-limb (29) bridges the gap (3) between the wall inner leaf (1) and the wall outer leaf (2),
- and is prepared for fastening with ties (8) to the wall outer leaf (2),
- on the other side, the mounting surface (27) ist bounded by a connecting strip groove (15').

2. A mounting frame according to Claim 1, characterised by the following feature:
- the profile member (5) consists of plastics material, in particular extruded thermoplastics.

3. A mounting frame according to Claim 1 or 2, characterised by the following feature:
- the end of the longer L-limb (29) on the side facing the wall (2) ist provided with a tie-retaining groove (9).

4. A mounting frame according to Claim 3, characterised by the following feature:
- the width of the tie-retaining groove (9) is adapted to the end (24) of the outer window sill (21).

5. A mounting frame according to any one of Claims 1 to 4, characterised by the following feature:
- the abutment (26) bounding the mounting surface (27) is bevelled on the outside in the manner of a sill.

6. A mounting frame according to any one of Claims 1 to 5, characterised by the following feature:
- the short L-limb (28) is sealed with seals (11, 30) against the wall inner leaf (1) and, optionally, against the inner window sill (20).

## Revendications

1. Châssis de montage pour la fixation de fenêtres (18) et/ou de portez dans des ouvertures d'ouvrages de construction avec mur (1, 2) à double paroi,
- constitué d'une barre profilée (5) de section transversale à peu près en L et avec plusieurs chambres,
- le grand côté du L (29) présente une surface de montage (27) pour un raccord à sec du châssis de fenêtre ou de porte (17),
- la surface de montage (27) est limitée, d'une part, par une butée (26),
caractérisé par les caractéristiques suivantes :
- le petit côté du L (28) sert à la fixation du châssis (5) sur le côté extérieur de la paroi intérieure (1) du mur
- et présente des trous (7') préparés pour des vis de fixation (7),
- le grand côté du L (29) passe sur la fente (3) entre la paroi intérieure (1) du mur et la paroi extérieure (2) du mur
- et est préparé en vue de sa fixation par des organes d'ancrage (8) sur la paroi extérieure (2) du mur,
- la surface de montage (27) est limitée d'autre part par une rainure pour baguette de serrage.

2. Châssis de montage selon la revendication 1, caractérisé par la caractéristique suivante :
- la barre profilée (5) est en matière plastique, notamment en matière thermoplastique extrudée.

3. Châssis de montage selon la revendication 1 ou 2, caractérisé par la caractéristique suivante :
- l'extrémité du grand côté du L (29) est munie d'une rainure de maintien d'organes d'ancrage (9), sur le côté tourné vers le mur (2).

4. Châssis de montage selon la revendication 3, caractérisé par la caractéristique suivante :
- la largeur de la rainure de maintien d'organes d'ancrage (9) est adaptée à l'extrémité (24) du rebord extérieur de fenêtre (21).

5. Châssis de montage selon l'une des revendications 1 à 4, caractérisé par la caractéristique suivante :
- la butée (26), délimitant la surface de montage (27), est chanfreinée à l'extérieur à la manière d'un rejet d'eau.

6. Châssis de montage selon l'une des revendications 1 à 5, caractérisé par la caractéristique suivante :
- le petit côté du L (28) est rendu étanche par des organes d'étanchéité (11, 30) contre la paroi intérieure (1) du mur et éventuellement contre l'appui intérieur de fenêtre (20).
